# EUROPÄISCHE PATENTSCHRIFT

(11) **EP 0 138 109 B1**
(45) Veröffentlichungstag und Bekanntmachung des Hinweises auf die Patenterteilung: **25.05.1988**
(21) Anmeldenummer: 84111405.1
(22) Anmeldetag: 25.09.1984
(51) Int. Cl.: E06B 3/66, E06B 3/62

(54) **Verglasungsprofil für mehrfachverglaste Fenster**
Glazing profile for multi-glazed windows
Profil de vitrage pour fenêtres multivitrées

(30) Priorität: 14.10.1983 DE 3337410
(43) Veröffentlichungstag der Anmeldung: 24.04.1985
(73) Patentinhaber: Saar-Gummiwerk GmbH, 66687 Wadern (DE)
(72) Erfinder: Voigt, Günter, Dipl.-Betriebswirt, D-6689 Dirmingen (DE)

(56) Entgegenhaltungen:
- CH-A- 440 651
- DE-U- 8 329 685
- US-A- 3 680 276

## Beschreibung

Die Erfindung bezieht sich auf ein Verglasungsprofil für mehrfachverglaste Fenster mit einem stegartigen Teil und Dichtungslippen sowie mit einem Scheibenverklotzungsprofil wie aus Patentschrift US-A-3,680,276 bekannt.

Bei bekannten Verglasungsprofilen können sich die eingesetzten Scheiben bei Erschütterungen oder unter Winddruck bewegen und infolge der durch das Scheibenverklotzungsprofil entstehenden Reibung des Verglasungsprofil beschädigen, oder die an den stegartigen Teil angeformten Dichtungslippen durch Querstellung des Scheibenverklotzungsprofils wegdrücken, so daß durch eindringende Feuchtigkeit der üblicherweise geklebte Isolierglasverbund in kurzer Zeit beschädigt wird.

Aufgabe der Erfindung ist es, diesen Mängel zu beseitigen und das Verglasungsprofil sowie das zugehörige Scheibenverklotzungsprofil so auszugestalten, daß keine Querverschiebung beider Teile gegeneinander möglich ist.

Dies wird nach der Erfindung dadurch erreicht, daß an dem stegartigen Teil stellenweise Bandprofile angeformt sind, die in Nuten im Scheibenverklotzungsprofil eingreifen.

Vorteilhafterweise ist die Unterseite des Scheibenverklotzungsprofiles mit einer bogenförmigen Nut versehen.

Durch die Festlegung des Scheibenverklotzungsprofiles in dem Verglasungsprofil werden die eingesetzten Isolierglasscheiben so fixiert, daß keine Beschädigung des Verglasungsprofiles auftreten können.

Die bogenförmige Nut in der Unterseite des Scheibenverklotzungsprofiles ermöglicht einen ungestörten Ablauf des in das Verglasungsprofil eingedrungenen Wassers.

Die Erfindung wird anhand eines in der Zeichnung schematisch dargestellten Ausführungsbeispieles näher erläutert. Das gezeigte Verglasungsprofil für Isolierglasscheiben weist einen stegartigen Teil 1 auf, an den Dichungslippen 2 und 3 angeformt sind, die sich gegen die Scheiben drücken und den Innenraum 4 gegen das Eindringen von Nässe schützen. Der stegartige Teil 1 des Verglasungsprofiles weist ferner zwei in konstantem Abstand voneinander verlaufende Bandprofile 5 auf, die im Ausführungsbeispiel einen sich nach oben hin verengenden Querschnitt aufweisen. Diese Bandprofile 5 greifen in die Nuten 7 eines Scheibenverklotzungsprofiles 6 ein, das im Innenraum 4 des Verglasungsprofiles verlegt wird. Eine bogenförmige Nut 8 an der Unterseite des Scheibenverklotzungsprofiles 6 ist dazu bestimmt, Wasser, das sich im Innenraum 4 angesammelt hat, abzuleiten. Dazu dienen auch im Verglasungsprofil angeordnete Ablaufröhren 9, von denen eine beispielhaft in der Zeichnung gestrichelt dargestellt ist. Um einen Rückstau von Feuchtigkeit in den Innenraum 4 zu vermeiden, weist das Verglasungsprofil auch eine entsprechend angeformte Abweislippe 10 auf.

Verglasungsprofil und Scheibenverklotzungsprofil 6 sind üblicherweise aus Elastomeren hergestellt.

## Patentansprüche

1. Verglasungsprofil für mehrfachverglaste Fenster mit einem stegartigen Teil (1) und Dichtungslippen (2, 3) sowie mit einem Scheibenverklotzungsprofil (6), dadurch gekennzeichnet, daß an dem stegartigen Teil (1) Bandprofile (5) angeformt sind, die in Nuten (7) im Scheibenverklotzungsprofil (6) eingreifen.

2. Verglasungsprofil nach Anspruch 1, dadurch gekennzeichnet, daß das Scheibenverklotzungsprofil (6) an seiner Unterseite eine bogenförmige Nut (8) aufweist.

## Claims

1. A glazing profile for multiply glazed windows, comprising a bridge-like part (1) and sealing lips (2, 3), and also a pane packing profile (6), characterised in that strip profiles (5) are formed on the bridge-like component (1) and engage into grooves (7) in the pane packing profile (6).

2. A glazing profile as claimed in Claim 1, characterised in that the pane packing profile (6) is provided on its underside with an arched groove (8).

## Revendications

1. Profil de vitrage pour fenêtres multivitrées, comportant un élément (1) du type d'une traverse et des lèvres d'étanchéité (2, 3), ainsi qu'un profil (6) de calage en un bloc de vitres

profil de vitrage caractérisé en ce que sur l'élément (1) du type d'une traverse sont formés des profils de bandes (5), qui sont engagés dans des rainures (7) ménagées dans le profil (6) de calage en un bloc de vitres.

2. Profil de vitrage selon la revendication 1, caractérisé en ce que le profil (6) de calage en un bloc de vitres comporte sur sa face inférieure une gorge (8) en forme d'arc.
